# EUROPÄISCHE PATENTANMELDUNG

(11) **EP 4 755 469 A2**
(43) Veröffentlichungstag der Anmeldung: **10.06.2026**
(21) Anmeldenummer: 26000015.3
(22) Anmeldetag: 02.07.2024
(51) Int. Cl.: A63B 21/00

(54) **TRAININGSGERÄT ZUR BEWEGUNG DER HÜFTE**

(30) Priorität: 15.07.2023 DE 202023001491 U
(62) Teilanmeldung aus: 24743474.9
(71) Anmelder: König, Alexander, 72160 Horb (DE); König, Patrick, 72160 Horb (DE); König, Michael, 72160 Horb (DE)
(72) Erfinder: König, Alexander, 72160 Horb (DE)
(74) Vertreter: Säger, Manfred

(57) **Zusammenfassung**

Die Erfindung betrifft ein Trainingsgerät(53) für die zur Bewegung der menschlichen Hüfte dienenden Muskelgruppen, mit einer Standfläche (6) für den Fuss des einen Standbeins und mit einer um eine Achse (7) entgegen einer Rückstellkraft von dem zu trainierenden anderen Bein betätigbaren drehbaren Schiene (8), wobei die Achse (7) der Schiene (8) horizontal und mit Abstand von der Standfläche (6) angeordnet ist und wobei die Schiene (8) zur Aufnahme des Fusses bei nach vorne angewinkeltem Oberschenkel des Beins mit radialem Abstand von der Achse (7) angeordnet und steigbügelartig ausgebildet ist.

## Beschreibung

Die Erfindung betrifft ein Trainingsgerät für die zur Bewegung der menschlichen Hüfte dienenden Muskelgruppen (z.B. US000010814163B2)

Rund um das menschliche Hüftgelenk sorgen mehrere unterschiedlich dimensionierte Muskeln in einem relativ komplex strukturierten Geflecht für Bewegung. Sie ermöglichen eine vielfältige Art der Mobilität, wovon die menschliche Fortbewegung zu Fuß wohl die Häufigste und Gängigste ist. Seitliche Schritte, Sprünge, Drehungen und zahlreiche andere Bewegungen mehr fordern die gesamte Dimension dieses Geflechts aus fünf Hüftbeuge-Muskeln. Dies geschieht durch unterschiedliche Bewegungsabläufe, die sich generell in sechs Formen zusammenfassen lassen:
- Flexion und Extension => Beugung und Streckung der unteren Extremitäten
- Abduktion und Adduktion => seitliche Bewegung der unteren Extremitäten
- Innen- und Außenrotation => Drehbewegungen im Zusammenspiel zwischen Ober- und Unterkörper

Während es für die beiden erst genannten Komplexe (Flexion und Extension / Abduktion und Adduktion) bereits Übungen und Geräte gibt, suchte man Unterstützung zum gezielten Training der Rotationsmuskulatur bislang vergeblich.

Für das Training der Muskelgruppen im Bereich der menschlichen Hüfte gibt es in der Physiotherapie verschiedene Übungen. Allerdings bringen diese, die oft mit Hilfsmitteln, Gummibändern oder dergleichen auszuführen sind, einen sehr hohen Aufwand für den Therapeuten, aber auch für den Patienten mit sich. Insbesondere Übungen, die sitzend oder liegend am Boden auszuführen sind, sind für Patienten mit Einschränkungen nur schwer oder gar nicht auszuführen.

Der Erfindung liegt die Aufgabe zu Grunde, ein Trainingsgerät für die zur Bewegung der menschlichen Hüfte dienenden Muskelgruppen, insbesondere auch für Patienten mit Einschränkungen (z.B. Knieprobleme, Arthrose, o.ä.) bereit zu stellen.

Diese Aufgabe wird erfindungsgemäss gelöst durch ein Trainingsgerät für die zur Bewegung der menschlichen Hüfte dienenden Muskelgruppen, mit einer Standfläche für den Fuss des einen Standbeins und mit einer um eine Achse entgegen einer Rückstellkraft von dem zu trainierenden anderen Bein betätigbaren drehbaren Schiene, wobei die Achse der Schiene horizontal und mit Abstand von der Standfläche angeordnet ist und wobei die Schiene zur Aufnahme des Fusses bei nach vorne angewinkeltem Oberschenkel des Beins mit radialem Abstand von der Achse nach Art eines Pendels angeordnet und steigbügelartig ausgebildet ist.

Für alle erfindungegemässen Therapiegeräte gilt: um Einschränkungen von Patienten bei der Benutzung auszuschließen, sind die Therapiegeräte allesamt im Stehen zu betreiben, und dies mit Bewegungsabläufen, die für alle erdenklichen Benutzergruppen eine Benutzung zulässt. Nachfolgend eine Aufschlüsselung.

Bei der Erfindung steht der Anwender bei dieser Ausführungsform frontal vor den Gewichten und positioniert zur Ausführung das eine Bein mit nach oben angewinkeltem Oberschenkel in einer Führungsschiene. Diese ist, wie bei den anderen Geräten, über einen Getriebezug mit den Trainingsgewichten verbunden. Die Position der Führungsschiene ist für die Anwendung flexibel kreisförmig variabel zu justieren, um sowohl Innen- und Außenrotation vorzugeben und auf die zu trainierende Seite (links/rechts) einzustellen als auch die entsprechende Vorspannung in der Muskulatur zu erzeugen. Die Rotation erfolgt bei diesem Gerät über die horizontal angebrachte Achse, an der nach Art eines Pendel eine radial nach einer Seite verlaufende Platte angebracht ist, an deren Ende die steigbügelartige Schiene für den Fuss vorgesehen ist. Für die Ausführung wird der Oberschenkel des Beins kreisförmig nach Art einer Pendelbewegung im oder gegen den Uhrzeigersinn nach innen oder außen gedreht.

Die Erfindung kann mit Vorteil eine um die Achse entgegen der Rückstellkraft drehbare Scheibe versehen sein, mit der die Schiene starr verbunden ist, wobei dann die Platte zur lösbaren Festlegung eines vorspringenden Trainingshebels ausgebildet ist. Dieser kann mit einer Schaumrolle ummantelt sein. Da sehr viele Praxen in der Physiotherapie nur eingeschränkt Fläche zur Verfügung haben und so eine separate Nutzung mehrerer Geräte schwierig umzusetzen ist, können mit dieser Ausgestaltung an der alternativen Ausführungsform alle Komplexe der Hüftmuskulatur mit nur einem einzigen Therapiegerät trainiert werden. Ein demontierbarer Hebel, ggf. mit Schaumrolle ummantelt, zur Ausführung der Bewegungen wurde an der Scheibe so angebracht werden, dass mit dessen Hilfe alle nötigen Trainingsbewegungen zu realisieren sind, ohne dass es dafür mehrere Geräte braucht. Der abnehmbare Hebel mit Schaumrolle ermöglicht verschiedene weitere Formen der Ausführung von Übungen, die dem Training der Muskulatur im Hüftbereich dienen.

Mit der Zusatzachse lassen sich durch den Rotationsmechanismus flexibel weitere Bewegungen trainieren, wie beispielsweise eine Hebe-Bewegung des Beines. Hierfür steht der Anwender im rechten Winkel seitlich. Ggf. Kann er durch höher und seitlich vorgesehene Griffe Halt zur Ausführung der Übung finden.

Insgesamt lässt sich mit der Erfindung ein Konzept für ein ganzheitliches Training der Muskulatur in Hüftbereich, insbesondere für die Anwendung von Patienten in der Rehabilitation / Physiotherapie, aber auch allgemein im Bereich allgemeiner Fitness, Kräftigung und Gesunderhaltung bereitstellen..

Weitere Ausgestaltungen und Weiterbildungen der Erfindung sind in den Unteransprüchen gekennzeichnet.

Ein Ausführungsbeispiel wird nachfolgend unter Bezugnahme auf die Zeichnung näher erläutert. In dieser zeigt:
Figur 1 ein Trainingsgerät in schematischer Seitenansicht, in einer ersten Ausführungsform;
Figur 2 eine abgewandelte Ausführungsform des Trainingsgeräts gemäss Figur 1, in schematischer Frontansicht und
Figur 3 eineerfindungsgemässe Ausführungsform des Trainingsgeräts in schematischer Seitenansicht.

Das Trainingsgerät 51 gemäss Figur 1 dient für das Training der zur Bewegung der menschlichen Hüfte dienenden Muskelgruppen. Es weist eine Standfläche 6 für den Fuss des einen Standbeins und mit einer um eine Achse 7 entgegen einer Rückstellkraft von dem zu trainierenden anderen Bein betätigbaren drehbaren Schiene 8 auf. Die Achse 7 der Schiene 8 ist hierbei vertikal angeordnet. Dje Schiene 8 ist zur Aufnahme des Fusses bei gestrecktem anderen Bein im Bereich der Höhe der Standfläche 6 ausgebildet ist. Durch Rotation des Fusses wird die Schiene 8 um die Achse 7 gedreht, welche Schiene 8 zur Erzeugung der Rückstellkraft über einen -hier nicht näher gezeigten Getriebezug- mit an sich bekannten Trainingsgewichten im Inneren des hintersten Trägers 9 verbunden ist.

Damit der Proband beim Training an dem Trainingsgerät 51 gemäss Figur 1 stets sicher stehen kann, ist im oberen Bereich ein Haltegriff 10 vorgesehen.

Eine gemäss Figur 1 abgewandelte Ausführungsform eines Trainingsgeräts 52 in schematischer Frontansicht zeigt Figur 2, wobei gleiche Bezugszeichen identische Einzelheiten darstellen. Im Unterschied zu der Ausführungsform 51 ist die Achse 7 etwa kniehoch über die Standfläche 6 nach oben bis zu der Schiene 8 geführt, die überdies zur Aufnahme des nach hinten angewinkelten Unterschenkels -anstelle des Fusses- bei gebeugtem Knie des anderen Beins ausgebildet ist.

Eine erfindungsgemässe Ausführungsform eines Trainingsgeräts 53 zeigt Figur 3 in schematischer Seitenansicht.

Dieses Trainingsgerät 53 dient ebenfalls zum Training der zur Bewegung der menschlichen Hüfte dienenden Muskelgruppen. Es weist auch eine Standfläche 6 für den Fuss des einen Standbeins auf und ist mit einer um eine zu dieser parallel angeordneten und mit (in Abweichung zu den Ausführungsformen 51, 52 mit vertikal angeordneter Achse nach den Figuren 1 und 2) horizontalen Achse 7 entgegen einer Rückstellkraft von dem zu trainierenden anderen Bein betätigbaren drehbaren Schiene 8 versehen, wobei die Achse 7 der Schiene horizontal und mit Abstand von der Standfläche 6 angeordnet ist und wobei die Schiene 8 zur Aufnahme des Fusses bei nach vorne hoch gezogenen angewinkeltem Oberschenkel des Beins mit Abstand von der Achse angeordnet und steigbügelartig ausgebildet ist.

Ferner ist eine um die Achse eine entgegen der Rückstellkraft drehbare Scheibe 11 vorgesehen ist, mit der die Schiene 8 starr über eine radials verlaufende Platte 12 verbunden ist. Die Platte ist dabei zur lösbaren Festlegung eines vorspringenden Trainingshebels 13 ausgebildet, der zumindest teilweise mit einer Schaumrolle 14 ummantelt ist.

## Patentansprüche

1. Trainingsgerät(53) für die zur Bewegung der menschlichen Hüfte dienenden Muskelgruppen, mit einer Standfläche (6) für den Fuss des einen Standbeins und mit einer um eine Achse (7) entgegen einer Rückstellkraft von dem zu trainierenden anderen Bein betätigbaren drehbaren Schiene (8), wobei die Achse (7) der Schiene (8) horizontal und mit Abstand von der Standfläche (6) angeordnet ist und wobei die Schiene (8) zur Aufnahme des Fusses bei nach vorne angewinkeltem Oberschenkel des Beins mit radialem Abstand von der Achse (7) angeordnet und steigbügelartig ausgebildet ist.

2. Trainingsgerät nach Anspruch 1, **dadurch gekennzeichnet, dass** an der Achse (7) eine radial verlaufende Platte (12) angebracht ist, an deren Ende die steigbügelartig ausgebildete Schiene (8) vorgesehen ist.

3. Trainingsgerät nach Anspruch 1 oder 2 **dadurch gekennzeichnet, dass** eine um die Achse (7) eine entgegen der Rückstellkraft drehbare Scheibe (11) vorgesehen ist, mit der die Schiene (8) über die Platte (12) starr verbunden ist.

4. Trainingsgerät nach Anspruch -3, **dadurch gekennzeichnet, dass** die Platte (12) zur lösbaren Festlegung eines vorspringenden Trainingshebels (13) ausgebildet ist, der zumindest teilweise mit einer Schaumrolle (14) ummantelt ist.

5. Trainingsgerät nach Anspruch 1, **dadurch gekennzeichnet, dass** der Abstand der Achse (7) der Schiene (8) von der Standfläche (6) einstellbar ist.

6. Trainingsgerät nach Anspruch 2, **dadurch gekennzeichnet, dass** die um eine Achse (7) entgegen einer Rückstellkraft von dem zu trainierenden anderen Bein betätigbaren drehbaren Schiene (8) über einen Getriebezug mit an sich bekannten Trainingsgewichten verbunden ist.

7. Trainingsgerät nach einem der Ansprüche 1 bis 6, **gekennzeichnet durch** zumindest einen Haltegriff (10).
